# EUROPÄISCHE PATENTSCHRIFT

(11) **EP 0 846 645 B1**
(45) Veröffentlichungstag und Bekanntmachung des Hinweises auf die Patenterteilung: **04.08.2004**
(21) Anmeldenummer: 97119986.4
(22) Anmeldetag: 14.11.1997
(51) Int. Cl.: B66B 11/00

(54) **Modular aufgebauter Aufzug**
Elevator with modular construction
Ascenseur à construction modulaire

(30) Priorität: 03.12.1996 EP 96810843
(43) Veröffentlichungstag der Anmeldung: 10.06.1998
(62) Teilanmeldung aus: 01114152.0
(73) Patentinhaber: INVENTIO AG, CH-6052 Hergiswil (CH)
(72) Erfinder: Richter, Utz, Dipl.-Ing., 6030 Ebikon (CH); Liebetrau, Christoph, Masch.-Ing., 5737 Menziken (CH)

(56) Entgegenhaltungen:
- EP-A- 0 631 968
- EP-A- 0 686 594
- EP-A- 0 710 618
- EP-A- 0 745 553
- DE-B- 1 032 496
- FR-A- 1 521 441
- JP-A- 4 153 180
- JP-A- 50 150 149

## Beschreibung

Die vorliegende Erfindung betrifft einen vorfabrizierbaren, modular aufgebauten Aufzug für den Transport von Personen und/oder Gütern, welcher mit einer Schachttüren aufweisenden Wand eines Gebäudes verbindbar ist und im wesentlichen aus einem Fundamentträger, einem Kopfträger, säulenförmigen Führungsschienen und einer Aufzugskabine besteht, sowie vorzugsweise Gegengewichte aufweist, die an die Führungsschienen geführt sind.

Aufgrund seiner Leistungsfähigkeit und Variabilität ist dieser Aufzugstyp sowohl für kleine, als auch für hohe Gebäude geeignet. Der Anwendungsbereich reicht von kleinen Warenaufzügen bis zu Bettenaufzügen für Krankenhäuser oder ähnliches.

Mit der noch unveröffentlichten EP-Anmeldung Nr. 96108133.8 wird ein Anbauaufzug der eingangs genannten Art beschrieben, wobei die Kabine mittels eines unterhalb der Kabine angeordneten Reibradantriebes als eine vertikal selbstfahrende Transporteinheit ausgebildet ist. Der Vorteil selbstfahrender Kabinen besteht darin, dass kein Maschinenraum benötigt wird und dass mehrere Kabinen im gleichen Schacht verkehren können. Andererseits muss der Antrieb permanent mitgeführt werden.

Die nachfolgend näher beschriebene Erfindung will für den Betrieb einer Aufzugskabine eine Lösung aufzeigen, bei der ebenfalls kein Maschinenraum benotigt wird und bei der die Antriebseinheit mit der Aufzugskabine nicht mitgeführt zu werden braucht. Dabei bleibt der modulare Aufbau erhalten, der die fabrikmässige Produktion von kompletten Aufzugssystemen mit verschiedenen Tragfähigkeiten und für verschiedene Gebäudehöhen erlaubt.

JP 60-150 149 Offenbart einen Aufzug gemäss Oberbegriffs Anspruchs 1.

Die Erfindung ist im Anspruch 1 gekennzeichnet und zeichnet sich unter anderem dadurch aus, dass ein stationärer Antrieb als Bestandteil des Modulsystems vorgesehen ist und als solches einen Antrieb-Kopfträger oder einen Antrieb-Fundamentträger bildet.

Vorteilhafte Weiterbildungen und Verbesserungen des Aufzugs nach Anspruch 1 sind in den weiteren Ansprüchen aufgeführt.

Die Ausbildung des Antriebs, insbesondere des Antriebsgehäuses als tragendes oder mittragendes Teil des Kopfträgers erspart aufwendige Kopfträgerkonstruktionen.

Die Abstützung der auf die Treibscheibe einwirkenden Vertikalkräfte über ein Schutzrohr direkt in die Führungsschienen führt zu einem optimalen Kraftfluss ohne funktionell entbehrliche Stukturbauteile. Vorzugsweise ist das Schutzrohrende ohne zusätzliche Bauteile in einer Oeffnung der Führungsschienen abgestützt.

Der als Antrieb-Kopfträger oder Antrieb-Fundamentträger ausgebildete Stationärantrieb weist zwei Antriebswellen mit je einer Treibscheibe auf, was bei symetrischer Lastverteilung jegliche Umlenkrollen erspart. Den gleichen Zweck verfolgt die Anordnung der Treibscheiben unmittelbar über die Führungsschienen.

Ein schlanker, langgestreckter Antrieb erfordert nur geringe Bauhöhe, sodass der Schacht antriebsbedingt nicht verlängert werden muss.

Der Stationärantrieb kann, beispielsweise für eine Leistungsverdoppelung, in zwei Einzelantriebe aufgeteilt werden, wobei jeder der beiden Antriebe einer Führungsschiene zugeordnet wird und Doppel-Antrieb-Kopf- oder -Fundamentträger gebildet werden können.

Ein Antrieb-Kopfträger oder ein Antrieb-Fundamentträger ist mit Führungsschienen, Befestigungen und einem Kopf- oder Fundamentträger zu einem selbsttragenden Rahmen zusammenfügbar, welcher eine mit Lastwagen oder per Bahn transportierbare Einheit bildet.

Durch eine gegeneinander entgegengesetzte Anordnung der Einzelantriebe am Kopfträger wird eine um die Querachse ausgeglichene Belastung des Kopfträgers erreicht.
Die Erfindung wird im folgenden anhand von Ausführungsbeispielen näher erläutert und in den Zeichnungen hauptsächlich schematisch dargestellt, es zeigen:
- Fig.1: einen Aufzug mit Stationärantrieb als Kopfträger von der Seite gesehen,
- Fig.2: einen Aufzug mit Stationärantrieb als Kopfträger von oben gesehen,
- Fig.3: einen Aufzug mit Stationärantrieb als Kopfträger und 2:1-Aufhängung von Kabine und Gegengewicht, von der Seite gesehen,
- Fig.4: einen Aufzug mit Stationärantrieb als Kopfträger und 2:1-Aufhängung von Kabine und Gegengewicht, von oben gesehen,
- Fig.5: einen Aufzug mit aufgeteiltem, obenliegendem, Stationärantrieb, von der Seite gesehen,
- Fig.6: einen Aufzug mit aufgeteiltem, obenliegendem Stationärantrieb, von oben gesehen,
- Fig.7: einen Aufzug mit aufgeteiltem, untenliegendem Stationärantrieb, von der Seite gesehen und
- Fig.8: einen Aufzug mit aufgeteiltem, unteliegendem Stationärantrieb, von oben gesehen.

In Fig.1 ist mit 1 ein Aufzugsschacht bezeichnet, in welchem, geführt von zwei säulenartigen Führungsschienen 10, eine Aufzugskabine 5 auf und ab fährt. Die als Hohlprofil ausgebildeten Führungsschienen 10 erstrecken sich über mehrere Stockwerke 8 und sind wegen des vorgesehenen Strassentransportes maximal ca. 18 m lang. Durch Aneinanderfügen mehrerer Elemente können ohne weiteres auch höhere Gebäude bis 100 m und mehr damit ausgestattet werden.

Die Aufzugskabine 5 weist Führungsrollen 17 an einem oberen Joch 4 und an einem unteren Joch 7, sowie eine Seilendbefestigung 20 am oberen Joch 4 auf. Das obere Joch 4 und das untere Joch 7 sind vertikal mit dem Fangrahmen 6 verbunden. Die Führungsschienen 10 sind mittels Befestigungen 11 bei den Stockwerken 8 mit dem Gebäude verbunden. Die Führungsschienen 10 sind unten mit einem Fundamentträger 13 querverbunden und auf den Schachtboden abgestellt. Der Fundamentträger 13 trägt ferner einen oder zwei Puffer 23. Oben sind die Führungsschienen 10 mit einem Kopfträger 2 querverbunden, wobei hier der Kopfträger 2 einen Antrieb 12 trägt und in dieser Kombination als Antrieb-Kopfträger 22 bezeichnet wird. Der Antrieb 12 weist zwei seitliche Treibscheiben 14 auf, über welche je Tragseile 3 geschlungen sind, die mit der Aufzugskabine 5 und mit den in die Führungsschienen 10 laufenden Gegengewichten 9 über Seilendbefestigungen 20 verbunden sind. Von den beiden Treibscheiben 14 ist in der Ansicht der Fig.1 nur eine sichtbar. Das gleich gilt für die Führungsschienen 10 und die Gegengewichte 9. Die Führungsschienen 10 können als beliebig gestaltetes Profil ausgebildet sein, mit oder ohne Führungen für ein Gegengewicht.

In Fig.2 sind von oben gesehen weitere Einzelheiten des Antrieb-Kopfträgers 22 erkennbar. Dieses besteht aus einem zwischen zwei parallelen Querträgern zentral angeordneten Antrieb 12 mit einem Motor 19. Dieser weist beidseitig abgehende Antriebswellen 18 auf, an denen an den äusseren Enden je eine Treibscheibe 14 angebracht ist. Bei entsprechender Ausbildung des Motor- bzw.

Antriebsgehäuses kann der Antrieb auch selbst den Kopfträger, also die Verbindung zwischen den beiden Führungsschienen (10) bilden. Die Antriebswellen 18 sind mit einem feststehenden Schutzrohr 18' versehen, welches am äusseren Ende vor der Treibscheibe 14 ein die Antriebswelle 18 aufnehmendes Wellenlager aufweist. Zwecks Abstützung dieser Lagerstelle ist das Schutzrohr 18' an diesem äusseren Ende in eine entsprechende Ausnehmung in der Führungsschiene 10 geführt, wobei so die Vertikalkraft der angehängten Last mit der Aufzugskabine 5 und dem Gegengewicht 9 in die knickfest dimensionierte Führungsschiene 10 geleitet wird. Durch diese Anordnung entstehen praktisch keine Biegekräfte in den Antriebswellen 18. Der Antrieb 12 und davon vorzugsweise das Schutzrohr 18' ist als mittragendes Teil des Antrieb-Kopfträgers 22 ausgebildet und ersetzt so weitere versteifende Verbindungsstreben zwischen den Querträgern.

Der Antrieb 12 umfasst nebst dem Motor 19 eine nicht dargestellte Bremse und fallweise ein ebenfalls nicht dargestelltes Reduktionsgetriebe. Der Antrieb 12 ist zweckmässigerweise aufgebaut wie in der EP 96107861.5, d.h. mit einer hohlen Rotorwelle ausgebildet, was zu einer schlanken Bauart mit kleinem Durchmesser des Antriebs führt. Damit wird mit der zusätzlichen Verwendung kleiner Treibscheiben 14 von 150 bis 300 mm Durchmesser und vorzugsweise Aramidseilen nur sehr wenig horizontale Bauhöhe benötigt. Die abgehenden Tragseile 3 der Treibscheiben 14 führen praktisch ohne Schrägzug in das Zentrum der Führungsschienen 10 zu den Gegengewichten 9 auf der einen Seite und zu den Seilendbefestigungen 20 auf dem seitlichen Ausleger des Fangrahmens 6 der Aufzugskabine 5.

Die Fig.3 und 4 zeigen im Prinzip die gleiche Anordnung des Antriebs 12 wie bei der vorhergehenden Disposition. Der Unterschied zu dieser besteht jedoch darin, dass hier die Aufzugskabine 5 und die Gegengewichte 9 im Verhältnis 2:1 aufgehängt sind. Hierzu sind auf der Aufzugskabine 5 Umlenkrollen 15 und auf den Gegengewichten 9 Umlenkrollen 16 vorhanden. Ferner befinden sich die Seilendbefestigungen 20 am Antrieb-Kopfträger 22. Mit dieser Disposition kann in vielen Fällen auf ein Reduktionsgetriebe im Antrieb 12 verzichtet werden, wobei bei geringeren Kosten auch noch ein besserer Wirkungsgrad erzielt wird. Diese Disposition ist für jene Anwendungsfälle vorgesehen, wo grössere Lasten bei kleinen bis mittleren Geschwindigkeiten zu befördern sind.

Die Disposition gemäss den Fig.5 und 6 zeigen eine weitere Möglichkeit, wie der Leistungsbereich der erfindungsgemässen Aufzugsanlage nach oben noch erweitert werden kann. Hierzu werden die Antriebe 12 zweifach eingesetzt, je eines über der linken und dem rechten Führungsschiene 10. Mittels einer geeigneten, nicht im einzelnen dargestellten Auslegerkonstruktion, werden die beiden Antriebe 12 mit dem Kopfträger 2 fest verbunden und bilden derart ein Doppelantrieb-Kopfträger 24. In der gezeigten Darstellung sind die Aufzugskabine 5 und die Gegengewichte 9 zudem noch im Verhältnis 2:1 aufgehängt, was, bei halbierter Geschwindigkeit, eine Verdoppelung der Tragkraft ergibt. In der gezeigten Darstellung sind die beiden Antriebe 12 zueinander entgegengesetzt angeordnet. Dies bewirkt einen Lastdrehmomentausgleich um die Querachse beim Kopfträger 2 bzw. Doppelantrieb-Kopfträger 24. Bei der Verwendung des Antriebmoduls 12 für einen Doppelantrieb weist der Motor 19 nur eine abgehende Welle 18 mit einer Treibscheibe 14 auf.

Als letzte Variante zeigen die Fig.7 und 8 eine Disposition mit untenliegendem Antrieb. Hierbei wird der Antrieb 12 mit dem Fundamentträger 13 fest verbunden und die Tragseile 3 werden über Umlenkrollen 15 und 16 am Kopfträger 2 zur Aufzugskabine 5 und zu den Gegengewichten 9 geführt, wobei die Umlenkrolle 15 für die Aufzugskabine 5 und die Umlenkrolle 16 für die Gegengewichte 9 vorgesehen ist. Die Umlenkrollen 15 und 16 sind mittels einer Befestigungskonsole 21 je an einer Führungsschiene 10 befestigt.

Der Fundamentträger 13 wird so zum Antrieb-Fundamentträger 25. Gezeigt wird eine 1:1-Aufhängung für die Aufzugskabine 5 und die Gegengewichte 9. Es ist jedoch auch mit untenliegendem Antrieb möglich, eine 2:1-Aufhängung zu realisieren. Ebenso kann eine Verdoppelung der Antriebsleistung erreicht werden, indem, wie bei obenliegendem Antrieb, zwei Antriebe 12 vorgesehen werden und so einen Doppelantrieb-Fundamentträger 26 bilden.

Die gezeigten Beispiele zeigen die Anpassungsmöglichkeiten eines Modulsystems an einen weiten Bedürfnisbereich bezüglich Förderlast und Geschwindigkeit. Hierbei kann ein grosser Teil gleicher Module für alle Dispositionsvarianten verwendet werden.
Leistungsanpassungen bezüglich Tragkraft und Geschwindigkeit können durch Wahl der Anzahl der Antriebe 12, mit und ohne Reduktionsgetriebe, sowie kombiniert mit der Aufhängungsart 1:1 oder 2:1 vorgenommen werden. Bei Verwendung von mehreren Motoren 19 mit unterschiedlicher Leistung werden bezüglich Tragkraft und Geschwindigkeit noch grössere Anwendungsbereiche erschlossen.

Bei Doppelantrieben wird mit einer entsprechenden Motorregelung, beispielsweise mit gleichen Drehzahl- und Drehmoment-Sollwerten, sichergestellt, dass auf beiden Seiten gleiche Zugkräfte herrschen. Als zwangsläufige Synchronisierung der beiden Antriebe kann mit geeigneten Mitteln, beispielsweise mit Kette und Kettenrädern, auch eine mechanische Koppelung vorgesehen werden.

Die schlanke Form des Antrieb-Kopfträgers 22 bzw. Antrieb-Fundamentträgers 25 macht es möglich, die Führungsschienen 10 mit sehr kurzen Befestigungen 11 ganz nahe an der Gebäudewand anzuordnen, wobei dann die auftretenden Horizontalkräfte von der Gebäudestruktur aufgenommen werden. Damit ist das vorliegende Modulsystem auch für die Realisierung von Rucksackaufzügen geeignet.

## Patentansprüche

1. Aufzug für den Transport von Personen und/oder Gütern, welcher fabrikmässig wie folgt produziert ist:
mit einem Fundamentträger (13),
mit einem Kopfträger (2),
mit einem Antrieb (12) und einer Treibscheibe (14) zum Antreiben des Tragorgans (3),
mit einer Aufzugskabine (5),
mit einem Gegengewicht (9),
mit Führungsschienen (10) zum Führen der Aufzugskabine (5) und des Gegengewichtes (9),
die Aufzugskabine (5) und das Gegengewicht (9) sind über ein Tragorgan (3) verbunden,
**dadurch gekennzeichnet,**
**dass** der Fundamentträger (13) oder der Kopfträger (2) den Antrieb (12) und die Treibscheibe (14) trägt und die Führungsschienen (10) verbindet, und
**dass** der Fundamentträger (13) quer unterhalb der Aufzugskabine (5) oder dass der Kopfträger (2) quer oberhalb der Aufzugskabine (5) angeordnet ist.

2. Aufzug nach Anspruch 1, **dadurch gekennzeichnet, dass** der Antrieb (12) einen Motor (19) mit zwei, vorzugsweise gleichachsig abgehenden Antriebswellen (18) aufweist und/oder dass der Antrieb (12) einen Motor (19) mit zwei abgehenden Antriebswellen (18) mit je einer Treibscheibe (14) aufweist, wobei die Antriebswellen (18) von einem Schutzrohr mit Wellenlager umschlossen sind, welches hinter der Treibscheibe (14) in der Führungsschienen (10) abgestützt ist.

3. Aufzug nach einem der vorhergehenden Ansprüche, **dadurch gekennzeichnet, dass** Tragkraft und Geschwindigkeit durch die Anzahl der Antriebe (12), mit und ohne Reduktionsgetriebe, sowie kombiniert mit der Aufhängungsart 1:1 oder 2:1 variieren.

4. Aufzug nach einem der vorhergehenden Ansprüche, **dadurch gekennzeichnet, dass** die Treibscheiben (14) unmittelbar über die säulenförmigen Führungsschienen (10) angeordnet sind.

5. Aufzug nach einem der vorhergehenden Ansprüche, **dadurch gekennzeichnet, dass** der Antrieb (12) eine schlanke, langgestreckte Form aufweist und mit Treibscheiben (14) von vorzugsweise 150 bis 300 mm Durchmesser ausgestattet ist.

6. Aufzug nach einem der Ansprüche 1 bis 4, **dadurch gekennzeichnet, dass** zwei Antriebe (12) vorgesehen sind, wobei jeder Antrieb (12) je Führungsschiene (10) einen Motor (19) mit einer abgehenden Antriebswelle (18) mit einer Treibscheibe (14) aufweist.

7. Aufzug nach Ansprüche 6, **dadurch gekennzeichnet, dass** zwei Antriebe (12) im Doppelantrieb-Kopfträger (24) achsparallel in zueinander entgegengesetzter Richtung angeordnet sind.

8. Verfahren zur Montage eines Aufzuges für den Transport von Personen und/oder Gütern, welcher fabrikmässig wie folgt produziert ist:
mit einem Fundamentträger (13),
mit einem Kopfträger (2),
mit einem Antrieb (12) und einer Treibscheibe (14) zum Antreiben des Tragorgans (3),
mit einer Aufzugskabine (5),
mit einem Gegengewicht (9),
mit Führungsschienen (10) zum Führen der Aufzugskabine (5) und des Gegengewichtes (9),
die Aufzugskabine (5) und das Gegengewicht (9) sind über ein Tragorgan (3) verbunden,
**dadurch gekennzeichnet,**
**dass** Antrieb (12), Treibscheibe (14) und Führungsschienen (10) auf dem Fundamentträger (13) oder dem Kopfträger (2) montiert werden, und
**dass** der Fundamentträger (13) quer unterhalb der Aufzugskabine (5) oder dass der Kopfträger (2) quer oberhalb der Aufzugskabine (5) angeordnet wird.

9. System bestehend aus einem Aufzug für den Transport von Personen und/oder Gütern, welches fabrikmässig wie folgt produziert ist:
mit einem Fundamentträger (13),
mit einem Kopfträger (2),
mit einem Antrieb (12) und einer Treibscheibe (14) zum Antreiben des Tragorgans (3),
mit einer Aufzugskabine (5),
mit einem Gegengewicht (9),
mit Führungsschienen (10) zum Führen der Aufzugskabine (5) und des Gegengewichtes (9),
die Aufzugskabine (5) und das Gegengewicht (9) sind über ein Tragorgan (3) verbunden,
**dadurch gekennzeichnet,**
**dass** der Fundamentträger (13) oder der Kopfträger (2) den Antrieb (12) und die Treibscheibe (14) trägt und die Führungsschienen (10) verbindet,
**dass** der Fundamentträger (13) quer unterhalb der Aufzugskabine (5) oder dass der Kopfträger (2) quer oberhalb der Aufzugskabine (5) angeordnet ist und
**dass** der Aufzug in einen Schacht eines Gebäudes geführt ist.

## Claims

1. Lift for the transport of persons and/or goods, which is produced at the factory as follows: with a foundation bearer (13), with a head bearer (2), with a drive (12) and a drive pulley (14) for driving the support element (3), with a lift cage (5), with a counterweight (9) and with guide rails (10) for guiding the lift cage (5) and the counterweight (9), the lift cage (5) and the counterweight (9) being connected by way of a support element (3), **characterised in that** the foundation bearer (13) or the head bearer (10) carries the drive (12) and the drive pulley (14) and connects the guide rails (10) and that the foundation bearer (13) is arranged transversely below the lift cage (5) or that the head bearer (2) is arranged transversely above the lift cage (5).

2. Lift according to claim 1, **characterised in that** the drive (12) comprises a motor (19) with two drive shafts (18) which preferably go out coaxially and/or that the drive (12) comprises a motor (19) with two outwardly departing drive shafts (18) each with a respective drive pulley (14), wherein the drive shafts (18) are enclosed by a protective tube with shaft bearing, which is supported in the guide rails (10) behind the drive pulley (14).

3. Lift according to one of the preceding claims, **characterised in that** the carrying capacity and speed vary by the number of drives (12), with and without a reduction gear, as well as combined with the form of suspension 1:1 or 2:1.

4. Lift according to one of the preceding claims, **characterised in that** the drive pulleys (14) are arranged directly above the column-like guide rails (10).

5. Lift according to one of the preceding claims, **characterised in that** the drive (12) has a slender, elongated form and is equipped with drive pulleys (14) of preferably 150 to 300 millimetre diameter.

6. Lift according to one of claims 1 to 4, **characterised in that** two drives (12) are provided, wherein each drive (12) has per guide rail (10) a motor (12) with an outwardly departing drive shaft (18) with a drive pulley (14).

7. Lift according to claim 6, **characterised in that** two drives (12) are arranged in the double-drive/head bearer (24) to be axially parallel in mutually opposite direction.

8. Method of mounting a lift for the transport of persons and/or goods, which is produced at the factory as follows: with a foundation bearer (13), with a head bearer (2), with a drive (12) and a drive pulley (14) for driving the support element (3), with a lift cage (5), with a counterweight (9) and with guide rails (10) for guiding the lift cage (5) and the counterweight (9), the lift cage (5) and the counterweight (9) being connected by way of a support element (3), **characterised in that** the drive (12), drive pulley (14) and guide rails (10) are mounted on the foundation bearer (13) or the head bearer (2) and that the foundation bearer (13) is arranged transversely below the lift cage (5) or that the head bearer (2) is arranged transversely above the lift cage (5).

9. System consisting of a lift for the transport of persons and/or goods, which is produced at the factory as follows: with a foundation bearer (13), with a head bearer (2), with a drive (12) and a drive pulley (14) for driving the support element (3), with a lift cage (5), with a counterweight (9) and with guide rails (10) for guiding the lift cage (5) and the counterweight (9), the lift cage (5) and the counterweight (9) being connected by way of a support element (3), **characterised in that** the foundation bearer (13) or the head bearer (10) carries the drive (12) and the drive pulley (14) and connects the guide rails (10), that the foundation bearer (13) is arranged transversely below the lift cage (5) or that the head bearer (2) is arranged transversely above the lift cage (5) and that the lift is guided in a shaft of a building.

## Revendications

1. Ascenseur pour le transport de personnes et/ou de produits, qui est fabriqué en usine de la manière suivante :
- avec une poutre de fondement (13),
- avec une poutre supérieure (2),
- avec un entraînement (12) et une poulie motrice (14) pour entraîner l'organe porteur (3),
- avec une cabine d'ascenseur (5),
- avec un contrepoids (9),
- avec des rails de guidage (10) pour le guidage de la cabine (5) et du contrepoids (9),
- la cabine (5) et le contrepoids (9) sont reliés par un organe porteur (3),
**caractérisé en ce que** la poutre de fondement (13) ou la poutre supérieure (2) porte l'entraînement (12) et la poulie motrice (14), et relie les rails de guidage (10),
et **en ce que** la poutre de fondement (13) est disposée transversalement au-dessous de la cabine d'ascenseur (5) ou **en ce que** la poutre supérieure (2) est disposée transversalement au-dessus de ladite cabine (5).

2. Ascenseur selon la revendication 1, **caractérisé en ce que** l'entraînement (12) comporte un moteur (19) avec deux arbres d'entraînement (18) sortant de préférence coaxialement, et/ou **en ce que** l'entraînement (12) comporte un moteur (19) avec deux arbres d'entraînement (18) pourvus chacun d'une poulie motrice (14), les arbres d'entraînement (18) étant entourés d'un tube de protection avec un palier d'arbre qui est en appui dans les rails de guidage (10) derrière la poulie motrice (14).

3. Ascenseur selon l'une des revendications précédentes, **caractérisé en ce que** la force portante et la vitesse varient avec le nombre d'entraînements (12), avec et sans engrenage réducteur, combiné avec le type de suspension 1:1 ou 2:1.

4. Ascenseur selon l'une des revendications précédentes, **caractérisé en ce que** les poulies motrices (14) sont disposées directement sur les rails de fixation en forme de colonnes (10).

5. Ascenseur selon l'une des revendications précédentes, **caractérisé en ce que** l'entraînement (12) présente une forme effilée et allongée et est équipé de poulies motrices (14) de préférence de 150 à 300 mm de diamètre.

6. Ascenseur selon l'une des revendications 1 à 4, **caractérisé en ce qu'**il est prévu deux entraînements (12), chaque entraînement (12) comportant sur chaque rail de guidage (10) un moteur (19) avec un arbre d'entraînement sortant (18) pourvu d'une poulie motrice (14).

7. Ascenseur selon la revendication 6, **caractérisé en ce que** deux entraînements (12) sont disposés avec des axes parallèles dans la poutre supérieure d'entraînement double (24), à l'opposé l'un de l'autre.

8. Procédé pour le montage d'un ascenseur pour le transport de personnes et/ou de produits qui est fabriqué en usine de la manière suivante :
- avec une poutre de fondement (13),
- avec une poutre supérieure (2),
- avec un entraînement (12) et une poulie motrice (14) pour l'entraînement de l'organe porteur (3),
- avec une cabine d'ascenseur (5),
- avec un contrepoids (9),
- avec des rails de guidage (10) pour le guidage de la cabine (5) et du contrepoids (9),
- la cabine (5) et le contrepoids (9) sont reliés par un organe porteur (3),
**caractérisé en ce que** l'on monte l'entraînement (12), la poulie motrice (14) et les rails de guidage (10) sur la poutre de fondement (13) ou la poutre supérieure (2),
et **en ce que** l'on dispose la poutre de fondement (13) transversalement au-dessous de la cabine d'ascenseur (5) ou **en ce que** l'on dispose la poutre supérieure (2) transversalement au-dessus de ladite cabine (5).

9. Système composé d'un ascenseur pour le transport de personnes et/ou de produits qui est fabriqué en usine de la manière suivante :
- avec une poutre de fondement (13),
- avec une poutre supérieure (2),
- avec un entraînement (12) et une poulie motrice (14) pour l'entraînement de l'organe porteur (3),
- avec une cabine d'ascenseur (5),
- avec un contrepoids (9),
- avec des rails de guidage (10) pour le guidage de la cabine (5) et du contrepoids (9),
- la cabine (5) et le contrepoids (9) sont reliés par un organe porteur (3),
**caractérisé en ce que** la poutre de fondement (13) ou la poutre supérieure (2) porte l'entraînement (12) et la poulie motrice (14), et relie les rails de guidage (10),
**en ce que** la poutre de fondement (13) est disposée transversalement au-dessous de la cabine d'ascenseur (5) ou **en ce que** la poutre supérieure (2) est disposée transversalement au-dessus de ladite cabine (5), et
**en ce que** l'ascenseur est guidé dans une cage d'un bâtiment.
